# EUROPÄISCHE PATENTSCHRIFT

(11) **EP 1 081 355 B1**
(45) Veröffentlichungstag und Bekanntmachung des Hinweises auf die Patenterteilung: **30.05.2007**
(21) Anmeldenummer: 00116736.0
(22) Anmeldetag: 03.08.2000
(51) Int. Cl.: F02B 67/06, F02B 63/00, F01P 11/04, F02B 75/24

(54) **Träger für ein Nebenaggregat einer Brennkraftmaschine**
Support for an auxiliary device for an internal combustion engine
Support pour un dispositif auxiliair pour un moteur à combustion interne

(30) Priorität: 04.09.1999 DE 19942275
(43) Veröffentlichungstag der Anmeldung: 07.03.2001
(73) Patentinhaber: Dr.Ing. h.c. F. Porsche Aktiengesellschaft, 70435 Stuttgart (DE)
(72) Erfinder: Zaremba, Dieter, 75417 Mühlacker (DE); Schneider, Klaus, 75233 Tiefenbronn (DE)

(56) Entgegenhaltungen:
- EP-A- 0 811 756
- DE-A- 19 633 485
- DE-C- 3 341 119
- US-A- 3 730 147
- US-A- 5 666 930

## Beschreibung

Die Erfindung betrifft eine Brennkraftmaschine mit einem Träger für Nebenaggregate.

Es ist ein Tragarm für eine Brennkraftmaschine bekannt, DE 33 41 119 C1, an dem ein Abgasturbolader befestigt ist. Der Tragarm, der sich an einem Kurbelgehäuse der Brennkraftmaschine abstützt, umfasst eine Einrichtung zur Entschäumung und Entgasung des den Abgasturbolader verlassenden Schmieröls. Die Einrichtung ist mit einer in den Tragarm integrierten Kammer versehen, die über eine Leitung mit dem Abgasturbolader verbunden ist.

Aus der US 3,730,147 A ist bereits eine Anordnung von Nebenaggregaten an einer Brennkraftmaschine bekannt geworden, bei der ein stirnseits der Brennkraftmaschine angeordneter Träger eine Wasserpumpe wie auch Kanäle zur Führung von Kühlflüssigkeit integriert. Am Träger vorgesehene Querarme dienen dabei sowohl der Lagerung von Nebenaggregaten wie auch der Führung von Kühlflüssigkeiten. Die Wasserpumpe weist einen lösbaren Deckel auf, an dem ein Anschlussstutzen für Kühlflüssigkeit angeformt ist.

Aufgabe der Erfindung ist es, eine Brennkraftmaschine zu schaffen, bei der sich ein Träger bei effizienter Nebenaggregataufnahme räumlich vorteilhaft an die Brennkraftmaschine anpassen lässt und dabei als ein Führungsorgan für ein Betriebsmedium wirksam ist.

Erfindungsgemäß wird diese Aufgabe durch die Merkmale des Patentanspruchs 1
gelöst. Weitere, die Erfindung ausgestaltende Merkmale sind in den Unteransprüchen enthalten.

Die mit der Erfindung hauptsächlich erzielten Vorteile sind darin zu sehen, dass der Träger zum einen mehrere Nebenaggregate, wie Lichtmaschine, Klimakompressor, Lenkhilfepumpe oder dergl. aufnimmt und in Lage hält und zum anderen auf übersichtliche Weise Kühlflüssigkeit über einen Teilbereich zwischen Zylindergehäusen und einem Kühler führt. Zudem ist der Träger raumsparend an die gegenüberliegende Zylinderreihen aufweisende Brennkraftmaschine angepasst, was ihren Einbau in ein Kraftfahrzeug, insbesondere Personenwagen, günstig gestaltet. Der Träger kann als Gussteil ausgebildet und bezüglich Gewicht und Herstellkosten mit bewährten Mitteln optimiert werden.

Von besonderem Vorteil ist es, wenn Antriebsräder der Nebenaggregate mit einem gemeinsamen Umschlingungstrieb zusammenwirken.

In der Zeichnung ist ein Ausführungsbeispiel der Erfindung dargestellt, das nachstehend näher beschrieben ist

Es zeigen
- Fig.1: eine Schrägansicht von seitlich oben auf eine Brennkraftmaschine mit einem erfindungsgemäßen Träger,
- Fig. 2: eine Schrägansicht von seitlich unten auf den Träger gemäß Fig.1,
- Fig.3: eine Schrägansicht von seitlich oben auf mit dem Träger verbundene Nebenaggregate der Brennkraftmaschine.

Eine flüssigkeitsgekühlte Brennkraftmaschine 1 der Hubkolbenbauart, die für den Einbau in ein Kraftfahrzeug geeignet ist, weist gegenüberliegende Zylinderreihen 2,3 - Boxerbauweise - mit Zylindergehäusen 4,5 auf. Zwischen den Zylinderreihen 2,3 erstreckt sich ein Kurbelgehäuse 6, in dem in einer Mittellängsebene A-A eine nicht näher gezeigte Kurbelwelle verläuft.

Oberhalb des Kurbelgehäuses 6 erstreckt sich ein Träger 7, der zum einen zur Befestigung von mehreren Nebenaggregaten 8 dient und zum anderen zur Führung von Kühlflüssigkeit ausgebildet ist. Der Träger 7 erstreckt mit einem Längsabschnitt 9 zwischen den Zylindergehäusen 4,5 und besitzt Anschlußstutzen 10,11 für Rohrleitungen 12,13. Die Rohrleitungen 12,13 sind mit den Zylindergehäusen 4,5 und den Anschlußstutzen 10,11 verbunden; letztere dienen als Eingänge 14,15 für Kühlwasser aus den Zylindergehäusen 4.5. Das Kühlwasser gelangt über einen mit strichpunktierten Linien dargestellten Kanal 16 im Träger 7 an einen entfernt von den Eingängen 14,15 liegenden Ausgang 17, von dem aus es zu einem nicht gezeigten Kühler der flüssigkeitsgekühlten Brennkraftmaschine 1 geleitet wird. Im Ausführungsbeispiel sind Enden 18,19 der Anschlußstutzen 10,11 in etwa quer zur Längsmittelebene A-A der Brennkraftmaschine ausgerichtet; ebenso die Rohrleitungen 12,13. Beabstandet - in Längsrichtung B-B der Brennkraftmaschine 1 gesehen - zu den Anschlußstutzen 10,11 ist am Träger 7 ein Querabschnitt 20 angeformt, der einen ersten Querarm 21 und einen zweiten Querarm 22 umfaßt, wobei am zweiten Querarm 22 der Ausgang 17 vorgesehen ist. Der Querabschnitt 20 ist mit Aufnahmen 24,25,26 für die Nebenaggregate 8 versehen, die beispielsweise durch eine Lichtmaschine 27, einen Klimakompressor 28 und eine Lenkhilfepumpe 28' dargestellt sind. Die Aufnahmen 24,25,26 sind mit Öffnungen 29 für Befestigungsschrauben versehen, welche Öffnungen 29 sich zumindest teilweise in Lageraugen 30 erstrecken. Die Aufnahmen 24,25,26 weisen an zylindrische Gehäuse 27,28,29 der Nebenaggregate 8 angepaßte Formabschnitte 31,32,33 auf, die die Gehäuse 27,28,29 lediglich bereichsweise umgeben.

Aus Fertigungs- und Montagegründen kann der zweite Querarm 22 lösbar ausgeführt sein. Hierzu ist am Querabschnitt 20 benachbart einem Mittelstück 34 eine Trennebene 35 vorgesehen, an die der zweite Querarm 22 angeschlossen ist. Der Träger 7, der ein aus einer Aluminiumlegierung bestehendes Gußteil sein kann, ist im Bereich des Kanals 16 als Hohlkörper ausgebildet. Außerhalb dieses Bereichs z.B. bei 35 ist es möglich den, Träger 7 mit einem offenen U-förmigen Querschnitt zu versehen, der mittels Rippen 36 versteift ist.

Schließlich geht aus Fig. 3 hervor, daß Antriebsräder 37,38,39 der Nebenaggregate 8 mit einem gemeinsamen Umschlingungstrieb 40 zusammenwirken.

## Patentansprüche

1. Brennkraftmaschine mit einem Träger für Nebenaggregate, der zur Führung eines Betriebsmediums der Brennkraftmaschine ausgebildet ist, der mit einem Kurbelgehäuse (6) der Brennkraftmaschine (1) das gegenüberliegende Zylinderreihen mit Zylindergehäusen (4,5) aufweist verbunden ist und an Querarmen (21, 22) mehrere Nebenaggregate (8) aufnimmt, wobei der Träger (7) wie auch ein Teil der Querarme (21, 22) zur Führung von Kühlflüssigkeit von einem Zylindergehäuse (4,5) zu einem Kühler für besagte Kühlflüssigkeit ausgebildet sind,
wobei der Träger (7) zumindest abschnittsweise zwischen den Zylindergehäusen (4,5) verläuft und Anschlußstutzen (10,11) für Rohrleitungen (12,13) besitzt, die zwischen den Anschlußstutzen (10,11) und den Zylindergehäusen (4,5) verlegt sind, wobei die Anschlußstutzen (10,11) als Eingänge (14,15) für Kühlwasser aus den Zylindergehäuse (4,5) ausgebildet sind, welches Kühlwasser über einen Kanal (16) im Träger (7) an einen Ausgang (17) gelangt, und Enden (18,19) der Anschlußstutzen (10, 11) in etwa quer zu einer Längsmittelebene (A-A) der Brennkraftmaschine (1) ausgerichtet sind.

2. Brennkraftmaschine nach Anspruch 1, **dadurch gekennzeichnet, dass** die Rohrleitungen (12,13) in etwa quer zur Längsmittelebene (A-A) der Brennkraftmaschine (1) ausgerichtet sind.

3. Brennkraftmaschine nach Anspruch 1, **dadurch gekennzeichnet, dass** beabstandet zu den Anschlußstutzen (10, 11) am Träger (7) ein Querabschnitt (20) mit einem ersten Querarm (21) und einem zweiten Querarm (22) verläuft, wobei wenigstens ein Querarm (22) den Ausgang (17) umfaßt.

4. Brennkraftmaschine nach einem oder mehreren der vorangehenden Ansprüche, **dadurch gekennzeichnet, dass** der Querabschnitt (20) mit Aufnahmen für (24, 25, 26) mehrere Nebenaggregate (8), wie Lichtmaschine (26), Klimakompressor (27), Lenkhilfepumpe (28)) oder dergl. versehen ist.

5. Brennkraftmaschine nach Anspruch 4, **dadurch gekennzeichnet, dass** die Aufnahmen (24, 25, 26) mit Öffnungen (29) zur Befestigung der Nebenaggregate (8) versehen sind.

6. Brennkraftmaschine nach den Ansprüchen 4 und 5, **dadurch gekennzeichnet, dass** die Aufnahmen (24, 25, 26) an Gehäuse der Nebenaggregate (8) angepaßte Formabschnitte (31, 32, 33) aufweisen.

7. Brennkraftmaschine nach einem oder mehreren der vorangehenden Ansprüche, **dadurch gekennzeichnet, dass** zumindest der zweite Querarm (22) lösbar ausgeführt.

8. Brennkraftmaschine nach Anspruch 7, **dadurch gekennzeichnet, dass** der Querarm (22) an eine Trennebene (35) eines Mittelstücks (34) des Querabschnitts (20) herangeführt ist.

9. Brennkraftmaschine nach einem oder mehreren der vorangehenden Ansprüche, **dadurch gekennzeichnet, dass** der Träger (8) zur Kühlwasserführung als hohlkörperartiges Gußteil ausgebildet ist.

10. Brennkraftmachine nach einem oder mehreren der vorangehenden Ansprüche, **dadurch gekennzeichnet, dass** die Nebenaggregate (8) Antrichsräder (37, 38, 39) aufweisen, die mit einem gemein samen Umschlingangstrieb (40) zusammenwirken.

## Claims

1. An internal-combustion engine with a support for auxiliaries, which support is formed for conducting an operating medium of the internal-combustion engine and is connected to a crankcase (6) of the internal-combustion engine (1) and receives a plurality of auxiliaries (8) on transverse arms (21, 22), which crankcase (6) has opposing cylinder banks with cylinder casings (4, 5), wherein the support (7) and also part of the transverse arms (21, 22) are formed for conducting cooling fluid from a cylinder casing (4, 5) to a radiator for said cooling fluid, wherein the support (7) at least partly extends between the cylinder casings (4, 5) and has connecting pieces (10, 11) for pipes (12, 13) installed between the connecting pieces (10, 11) and the cylinder casings (4, 5), wherein the connecting pieces (10, 11) are formed as inlets (14, 15) for cooling water from the cylinder casings (4, 5), which cooling water passes to an outlet (17) via a channel (16) in the support (7), and ends (18, 19) of the connecting pieces (10, 11) are orientated approximately transversely to a longitudinal central plane (A-A) of the internal-combustion engine (1).

2. An internal-combustion engine according to claim 1, **characterised in that** the pipes (12, 13) are orientated approximately transversely to the longitudinal central plane (A-A) of the internal-combustion engine (1).

3. An internal-combustion engine according to claim 1, **characterised in that** a transverse portion (20) with a first transverse arm (21) and a second transverse arm (22) extends with spacing from the connecting pieces (10, 11) on the support (7).

4. An internal-combustion engine according to one or more of the preceding claims, **characterised in that** the transverse portion (20) is provided with receivers (24, 25, 26) for a plurality of auxiliaries (8) such as a generator (26), an air-conditioning compressor (27), a power-steering pump (28) or the like.

5. An internal-combustion engine according to claim 4, **characterised in that** the receivers (24, 25, 26) are provided with openings (29) for fastening the auxiliaries (8).

6. An internal-combustion engine according to claims 4 and 5, **characterised in that** the receivers (24, 25, 26) have shaped portions (31, 32, 33) adapted to housings of the auxiliaries (8).

7. An internal-combustion engine according to one or more of the preceding claims, **characterised in that** at least the second transverse arm (22) is detachably constructed.

8. An internal-combustion engine according to claim 7, **characterised in that** the transverse arm (22) extends as far as a separating plane (35) of a middle part (34) of the transverse portion (20).

9. An internal-combustion engine according to one or more of the preceding claims, **characterised in that** the support (7) is formed as a hollow casting for the conduction of cooling water.

10. An internal-combustion engine according to one or more of the preceding claims, **characterised in that** the auxiliaries (8) have driving wheels (37, 38, 39) which co-operate with a common belt drive (40).

## Revendications

1. Moteur à combustion interne avec un support pour des ensembles secondaires, qui est conçu pour le guidage d'un fluide de service du moteur, qui est relié à un carter de vilebrequin (6) du moteur (1), lequel présente des rangées de cylindres opposées avec des carters de cylindre (4, 5), et reçoit plusieurs ensembles secondaires (8) sur des bras transversaux (21, 22), le support (7) de même qu'une partie des bras transversaux (21, 22) étant conçus pour le guidage de liquide de refroidissement depuis un carter de cylindre (4, 5) à un radiateur pour ledit liquide de refroidissement, le support (7) étant disposé au moins par tronçon entre les carters de cylindre (4, 5) et présentant des tubulures de raccordement (10, 11) pour des conduites (12, 13), lesquelles sont posées entre les tubulures de raccordement (10, 11) et les carters de cylindre (4, 5), les tubulures de raccordement (10, 11) étant réalisées comme des entrées (14, 15) pour de l'eau de refroidissement provenant des carters de cylindre (4, 5), laquelle eau de refroidissement parvient par un canal (16) dans le support (7) à une sortie (17), et des extrémités (18, 19) des tubulures de raccordement (10, 11) étant orientées à peu près transversalement à un plan médian longitudinal (A-A) du moteur (1).

2. Moteur à combustion interne selon la revendication 1, **caractérisé en ce que** les conduites (12, 13) sont orientées à peu près transversalement au plan médian longitudinal (A-A) du moteur (1).

3. Moteur à combustion interne selon la revendication 1, **caractérisé en ce qu'**une partie transversale (20) avec un premier bras transversal (21) et un second bras transversal (22) est disposée à distance des tubulures de raccordement (10, 11) sur le support (7), au moins un bras transversal (22) comprenait la sortie (17).

4. Moteur à combustion interne selon l'une quelconque ou plusieurs des revendications précédentes, **caractérisé en ce que** la partie transversale (20) est dotée de logements pour (24, 25, 26) plusieurs ensembles auxiliaires (8), comme la dynamo (26), le compresseur de climatisation (27), la pompe auxiliaire de direction (28) ou similaires.

5. Moteur à combustion interne selon la revendication 4, **caractérisé en ce que** les logements (24, 25, 26) sont dotés d'ouvertures (29) pour la fixation des ensembles secondaires (8).

6. Moteur à combustion interne selon les revendications 4 et 5, **caractérisé en ce que** les logements (24, 25, 26) présentent des parties moulées (31, 32, 33) adaptées à des boîtiers des ensembles secondaires (8).

7. Moteur à combustion interne selon l'une ou plusieurs des revendications précédentes, **caractérisé en ce que** au moins le second bras transversal (22) est réalisé de façon amovible.

8. Moteur à combustion interne selon la revendication 7, **caractérisé en ce que** le bras transversal (22) est rapproché d'un plan de séparation (35) d'une pièce centrale (34) de la partie transversale (20).

9. Moteur à combustion interne selon l'une ou plusieurs des revendications précédentes, **caractérisé en ce que** le support (8) pour le guidage de l'eau de refroidissement est conçu comme une pièce moulée en fonte de type corps creux.

10. Moteur à combustion interne selon l'une quelconque ou plusieurs des revendications précédentes, **caractérisé en ce que** les ensembles secondaires (8) présentent des roues d'entraînement (37, 38, 39), qui coopèrent avec une commande d'enroulement (40) commune.
